# EUROPÄISCHE PATENTSCHRIFT

(11) **EP 4 117 977 B1**
(45) Veröffentlichungstag und Bekanntmachung des Hinweises auf die Patenterteilung: **07.01.2026**
(21) Anmeldenummer: 21721401.4
(22) Anmeldetag: 06.04.2021
(51) Int. Cl.: B61L 27/53

(54) **EISENBAHNANLAGE MIT DIAGNOSESYSTEM UND VERFAHREN ZU DEREN BETRIEB**
RAILWAY SYSTEM WITH DIAGNOSTIC SYSTEM AND METHOD FOR OPERATING SAME
INSTALLATION FERROVIAIRE AVEC SYSTÈME DE DIAGNOSTIC ET SON PROCÉDÉ DE FONCTIONNEMENT

(30) Priorität: 28.04.2020 DE 102020205348
(43) Veröffentlichungstag der Anmeldung: 18.01.2023
(73) Patentinhaber: Siemens Mobility GmbH, 80997 München (DE)
(72) Erfinder: BLUM, Karsten, 38106 Braunschweig (DE); SAUTER, Witali, 38116 Braunschweig (DE)
(74) Vertreter: Siemens Patent Attorneys
(86) Internationale Anmeldenummer: PCT/EP2021/058898
(87) Internationale Veröffentlichungsnummer: WO 2021/219327

(56) Entgegenhaltungen:
- MANFRED ARNDT: "Modular concept of diagnostic and monitoring technologies", SIGNAL + DRAHT,, vol. 107, no. 6, 1 June 2015 (2015-06-01), pages 38 - 45, XP001595236
- RICARDA WEBER ET AL: "Überwachung sicherheitskritischer Bahnnetzwerke mittels eines Einweg-Gateways - Monitoring safety-critical railway networks using unidirectional gateways", SIGNAL UND DRAHT: SIGNALLING & DATACOMMUNICATION, vol. 110, no. 9, 7 September 2018 (2018-09-07), DE, pages 21 - 28, XP055509675, ISSN: 0037-4997

## Beschreibung

Die Erfindung bezieht sich auf Eisenbahnanlagen, die mit einem Diagnosesystem zur Überwachung von Eisenbahnkomponenten der Eisenbahnanlage ausgestattet sind.

Wenn bei Diagnosesystemen zur Überwachung von Eisenbahnkomponenten einer Eisenbahnanlage neue, zu diagnostizierende Eisenbahnkomponenten (System- oder Anlagenteile) eingebracht werden, müssen diese dem Diagnosesystem bekannt gemacht werden, damit sie bei der Diagnose berücksichtigt werden können. Das Diagnosesystem muss nämlich sowohl die Eisenbahnkomponente als solche (also von ihrer Bauart her) als auch die konkrete Instanz (also in Form komponentenindividueller Identifikationsdaten, wie zum Beispiel Seriennummer, individuelle Adressdaten für die Kommunikation usw.) als Diagnoseobjekt im Speicher abbilden und sowohl die Eigenschaften als auch die Methoden/Regeln für das jeweilige Diagnoseobjekt kennen.

Die für die Diagnose nötigen Daten formen einen eisenbahnkomponentenindividuellen Datensatz. Die Eingabe der Datensätze geschieht heute in der Regel dadurch, dass diese im Rahmen einer Programmierung, einer Konfigurierung oder im Rahmen der Anlagenprojektierung als Projektierungsdaten in das Diagnosesystem eingegeben werden.

Die Eingabe der Datensätze in heutige Diagnosesysteme erfolgt zeitlich unabhängig von dem Anschluss der jeweiligen Eisenbahnkomponenten an die Eisenbahnanlage. Dies kann dazu führen, dass die Projektierungsdaten bzw. Datensätze nicht zu den angeschlossenen Eisenbahnkomponenten passen. Hierfür gibt es beispielsweise folgende Szenarien:
- Eine oder mehrere Eisenbahnkomponenten wurden zu der Eisenbahnanlage hinzugefügt, ohne dass die Projektierungsdaten bzw. die Datensätze auf dem Diagnosesystem entsprechend geändert bzw. aktualisiert wurden.
- Datensätze bzw. Projektierungsdaten passen nicht zur aktuellen Eisenbahnanlage, da bei der Projektierung Fehler gemacht worden sind, weil z. B. Eisenbahnkomponenten vergessen worden sind.

Insbesondere bei Umbauarbeiten muss, nachdem eine oder mehrere neue Eisenbahnkomponenten in die zu diagnostizierende Eisenbahnanlage eingebracht wurden, die Projektierung bzw. Konfiguration des Diagnosesystems nachgezogen werden, was zu Konsistenzproblemen zwischen der realen Eisenbahnanlage und dem Diagnosesystem führen kann. Oft sind auch aufwändige Regressionstests notwendig, um nachweisen zu können, dass die eingebrachten Änderungen keine Auswirkungen auf die vorhandene Projektierung haben (sogenannte Änderungsauswirkungsanalyse).

Aus der Druckschrift MANFRED ARNDT: "Modular concept of diagnostic and monitoring technologies", SIGNAL + DRAHT, Bd. 107, Nr. 6, 1. Juni 2015, Seiten 38-45 ist eine gattungsgemäße Eisenbahnanlagen ein Diagnosesystem mit den Merkmalen des Oberbegriffes des Patentanspruches 1 bekannt.

Der Erfindung liegt die Aufgabe zugrunde, eine Eisenbahnanlage mit Blick auf eine einfache Konfigurierung des Diagnosesystems zu verbessern.

Diese Aufgabe wird erfindungsgemäß durch eine Eisenbahnanlage mit den Merkmalen gemäß Patentanspruch 1 gelöst. Vorteilhafte Ausgestaltungen der erfindungsgemäßen Eisenbahnanlage sind in Unteransprüchen angegeben.

Danach ist erfindungsgemäß vorgesehen:
- dass der Datensatz, der nach dem Anschluss an das Diagnosesystem im Rahmen des Plug-and-Play-Verfahrens zum Diagnosesystem gelangt, ein vollständiger Datensatz ist, der die Eisenbahnkomponente selbst vollständig beschreibt und selbst allein die nachfolgende Diagnose durch das Diagnosesystem ermöglicht, oder
- dass der Datensatz, der nach dem Anschluss an das Diagnosesystem im Rahmen des Plug-and-Play-Verfahrens zum Diagnosesystem gelangt, die Eisenbahnkomponenten identifiziert, sodass das Diagnosesystem durch Hinzufügen von ergänzenden Komponentendaten aus einer anderen Quelle den von der Eisenbahnkomponente empfangenen Datensatz zu einem vollständigen Datensatz ergänzen kann, der die Eisenbahnkomponente vollständig beschreibt und die nachfolgende Diagnose durch das Diagnosesystem ermöglicht,
- wobei der vollständige Datensatz zumindest eine eindeutige Identifizierung der jeweiligen Eisenbahnkomponente, eine Datenstruktur von Diagnosedaten der Eisenbahnkomponente - welche nachfolgend als Informationen bezeichnet sind - sowie Regeln, die zu einer Diagnoseaussage führen können, umfasst.

Zusätzlich kann der vollständige Datensatz weitere komponentenspezifische Informationen, **z. B.** Alarmmeldungen in unterschiedliche Sprachen, Symbole, die die Komponenten grafisch repräsentieren, usw. umfassen.

Ein wesentlicher Vorteil der erfindungsgemäßen Eisenbahnanlage ist darin zu sehen, dass das erfindungsgemäß vorgesehene Diagnosesystem eine automatische, also selbsttätige Umkonfiguration bzw. eine automatische Anpassung der Diagnose an die jeweils aktuelle bzw. neue Anlagensituation gewährleistet, also ohne dass manuelle Eingriffe durch Wartungspersonal nötig wären, wenn neue Eisenbahnkomponenten an das Diagnosesystem angeschlossen werden. Mit anderen Worten muss also nach einem Hinzufügen neuer Eisenbahnkomponenten keine Neuprojektierung erfolgen, geschweige denn neue Integrationstests, Änderungsauswirkungsanalysen oder Regressions-Tests durchgeführt werden.

Das Diagnosesystem ist vorzugsweise derart ausgestaltet, dass es während des laufenden, andere Eisenbahnkomponenten betreffenden Diagnosebetriebs den Datensatz von der Eisenbahnkomponente empfängt bzw. empfangen kann und die Eisenbahnkomponente in den weiteren Diagnosebetrieb einbindet bzw. einbinden kann. Mit anderen Worten findet das Einbinden neuer Eisenbahnkomponenten vorzugsweise während des Diagnosebetriebs der anderen bereits eingebundenen Eisenbahnkomponenten statt.

Bei einer als vorteilhaft angesehenen Variante ist vorgesehen, dass die Eisenbahnkomponente einen ersten Komponententeil, der einen vorgegebenen Sicherheitsstandard erreicht oder überschreitet, und einen zweiten Komponententeil, der den genannten Sicherheitsstandard nicht erreicht, aufweist, und der Datensatz in dem zweiten Komponententeil abgespeichert ist.

Bei der letztgenannten Variante ist es vorteilhaft, wenn der zweite Komponententeil den Datensatz nach einem Anschluss an das Diagnosesystem selbsttätig an das Diagnosesystem übermittelt.

Alternativ oder zusätzlich kann in vorteilhafter Weise vorgesehen sein, dass der zweite Komponententeil nach einem Anschluss an das Diagnosesystem dem Diagnosesystem das Abfragen des Datensatzes ermöglicht.

Mit Blick auf eine Abschottung des genannten ersten, "sicheren" Komponententeils vor einem unbefugten Zugriff von außen und/oder mit Blick auf sogenannte Rückwirkungsfreiheit wird es als vorteilhaft angesehen, wenn der erste und der zweite Komponententeil über eine Datendiode verbunden sind, die einen Datenfluss ausschließlich von dem ersten Komponententeil in den zweiten Komponententeil zulässt, und Informationen des ersten Komponententeils, die zwecks Diagnose zum Diagnosesystem zu übermitteln sind, über die Datendiode zum zweiten Komponententeil und von diesem zum Diagnosesystem übertragen werden.

Alternativ oder zusätzlich kann vorgesehen sein, dass die Eisenbahnkomponente an das Diagnosesystem über eine Datendiode angeschlossen ist, die einen Datenfluss ausschließlich von der Eisenbahnkomponente zu dem Diagnosesystem zulässt, und die Eisenbahnkomponente nach dem Anschluss an das Diagnosesystem im Rahmen des Plug-and-Play-Verfahrens selbsttätig den Datensatz und nachfolgend Informationen, die zwecks Diagnose zum Diagnosesystem zu übermitteln sind, über die Datendiode zu dem Diagnosesystem übermittelt.

Die oder zumindest eine der Eisenbahnkomponenten ist vorzugsweise eine Weiche, die als Informationen, die zwecks Diagnose zum Diagnosesystem zu übermitteln sind, Stromwerte und/oder Weichenumlaufzeiten zu dem Diagnosesystem übermittelt.

Die oder zumindest eine der Eisenbahnkomponenten ist vorzugsweise eine Signaleinrichtung, die als Informationen, die zwecks Diagnose zum Diagnosesystem zu übermitteln sind, Stromwerte zum Diagnosesystem übermittelt.

Die oder zumindest eine der Eisenbahnkomponenten ist vorzugsweise ein Stellwerk, das als Informationen, die zwecks Diagnose zum Diagnosesystem zu übermitteln sind, Stellwerksdaten zu dem Diagnosesystem übermittelt.

Die oder zumindest eine der Eisenbahnkomponenten ist vorzugsweise ein Achszähler, der als Informationen, die zwecks Diagnose zum Diagnosesystem zu übermitteln sind, Achszählerdaten zu dem Diagnosesystem übermittelt.

Die oder zumindest eine der Eisenbahnkomponenten ist vorzugsweise eine Streckenzentrale, insbesondere eine ETCS-Streckenzentrale, die als Informationen, die zwecks Diagnose zum Diagnosesystem zu übermitteln sind, Streckenzentralendaten zu dem Diagnosesystem übermittelt.

Das Diagnosesystem kann in vorteilhafter Weise als Cloudanwendung in einer Cloud oder als Softwaremodul einer Rechenanlage der Eisenbahnanlage realisiert sein.

Vorteilhaft ist es, wenn die Eisenbahnkomponente eine Recheneinrichtung aufweist, die softwaremäßig oder hardwaremäßig derart programmiert ist, dass sie nach dem Anschluss an das Diagnosesystem der Eisenbahnanlage im Rahmen des Plug-and-Play-Verfahrens selbsttätig den Datensatz übermittelt und/oder dem Diagnosesystem das Abfragen des Datensatzes erlaubt.

Vorteilhaft ist es, wenn das Diagnosesystem eine Recheneinrichtung aufweist, die softwaremäßig oder hardwaremäßig derart programmiert ist, dass sie den Datensatz von der neu an das Diagnosesystem angeschlossenen Eisenbahnkomponente empfängt und auf der Basis des Datensatzes die Eisenbahnkomponente in den weiteren Diagnosebetrieb einbindet.

Die Erfindung bezieht sich darüber hinaus auf ein Verfahren zum Betreiben einer Eisenbahnanlage nach Anspruch 11, die ein Diagnosesystem zur Überwachung von Eisenbahnkomponenten der Eisenbahnanlage aufweist.

Die Erfindung wird nachfolgend anhand von Ausführungsbeispielen näher erläutert; dabei zeigen beispielhaft
- Figur 1: Bestandteile eines ersten Ausführungsbeispiels für eine Eisenbahnanlage, die mit einem Diagnosesystem ausgestattet ist, und zwar vor dem Anschluss einer neuen Eisenbahnkomponente, wobei die neue Eisenbahnkomponente einen sicheren und einen nicht sicheren Komponententeil aufweist,
- Figur 2: die Eisenbahnanlage gemäß Figur 1 nach dem Anschluss der neuen Eisenbahnkomponente und während der Plug-and-Play-Umkonfiguration des Diagnosesystems,
- Figur 3: die Eisenbahnanlage gemäß Figur 1 nach Abschluss der Plug-and-Play-Umkonfiguration und während des weiteren Diagnosebetriebs unter Einschluss der neu angeschlossenen Eisenbahnkomponente,
- Figur 4: eine Ausführungsvariante der Eisenbahnanlage gemäß den Figuren 1 bis 3, bei der ein zusätzliches Kommunikationsnetz eingebunden ist, und
- Fig. 5-8: Ausführungsbeispiele für Eisenbahnanlagen, bei der eine neue Eisenbahnkomponente ohne nichtsicheren Komponententeil eingebunden wird.

In den Figuren werden für identische oder vergleichbare Komponenten stets dieselben Bezugszeichen verwendet.

Die Figur 1 zeigt ein Ausführungsbeispiel für eine Eisenbahnanlage 10, die mit einem Diagnosesystem 20 ausgestattet ist. Das Diagnosesystem 20 umfasst eine Recheneinrichtung 21, die mit einem Speicher 22 zusammenarbeitet. In dem Speicher 22 ist ein Diagnosemodul DM abgespeichert, das eine Diagnose von an das Diagnosesystem 20 angeschlossenen Eisenbahnkomponenten ermöglicht.

Bei dem Ausführungsbeispiel gemäß Figur 1 sind drei Eisenbahnkomponenten an das Diagnosesystem 20 angeschlossen, nämliche eine Signaleinrichtung 31, ein Achszähler 32 und ein Stellwerk 33. Die drei Eisenbahnkomponenten 31, 32 und 33 übermitteln jeweils Informationen INF an ein Diagnosemodul des Diagnosesystems 20, auf deren Basis eine Diagnose der jeweiligen Komponente erfolgen soll.

Um dem Diagnosemodul DM eine komponentenindividuelle Diagnose zu ermöglichen, ist in dem Diagnosemodul DM für jede der angeschlossenen Eisenbahnkomponenten, also der Signaleinrichtung 31, dem Achszähler 32 und dem Stellwerk 33, jeweils ein zugehöriger Datensatz DS31, DS32 und DS33 abgespeichert. Der Datensatz DS31 bezieht sich dabei auf eine Diagnose der Signaleinrichtung 31, der Datensatz DS32 auf eine Diagnose des Achszählers 32 und der Datensatz DS33 auf eine Diagnose des Stellwerks 33.

In der Figur 1 erkennt man darüber hinaus eine weitere Eisenbahnkomponente, bei der es sich beispielsweise um eine Weiche 34 handeln kann. Die Weiche 34 umfasst einen ersten "sicheren" Komponententeil 100, der einen vorgegebenen Sicherheitsstandard, wie beispielsweise den Sicherheitsstandard SIL4, erreicht oder überschreitet.

Der erste Komponententeil 100 umfasst eine Recheneinrichtung 110 und einen Speicher 120. In dem Speicher 120 ist ein Steuerprogrammmodul SPM abgespeichert, das einen Betrieb bzw. eine Zusammenarbeit mit angeschlossenen Einrichtungen ermöglicht.

Bei dem Ausführungsbeispiel gemäß Figur 1 ist an den ersten Komponententeil 100 bzw. an das Steuerprogrammmodul SPM ein Aktor 130 angeschlossen, bei dem es sich beispielsweise um einen Weichenantrieb der Weiche 34 handeln kann. Der Aktor 130 wird mittels Steuerbefehlen SB von dem ersten Komponententeil 100 bzw. deren Steuerprogrammmodul SPM angesteuert.

Zusätzlich zu dem Aktor 130 können weitere Aktoren an den ersten Komponententeil 100 bzw. deren Steuerprogrammmodul SPM angeschlossen sein, von denen beispielhaft einer in der Figur 1 gezeigt und dort mit dem Bezugszeichen 131 gekennzeichnet ist. Auch die Ansteuerung des oder der weiteren Aktoren 131 kann bzw. wird mit Steuerbefehlen SB des Steuerprogrammmoduls SPM durchgeführt.

Bei dem Ausführungsbeispiel gemäß Figur 1 sind an den ersten Komponententeil 100 darüber hinaus Sensoren 140 und 141 angeschlossen; bei dem Sensor 140 handelt es sich beispielsweise um einen Stromsensor, der den Stromverlauf beim Umstellen der Weiche 34 erfasst und die entsprechenden Stromwerte I, beispielsweise in Form von Maximalwerten oder in Form des gesamten Stromverlaufs, zu dem ersten Komponententeil 100 übermittelt.

Bei dem Sensor 141 kann es sich beispielsweise um einen Zeitmesser handeln, der die Umlaufzeit der Weiche 34 beim Umschalten erfasst und einen entsprechenden Umlaufzeitwert T an den ersten Komponententeil 100 übermittelt.

Die Steuerung der Aktoren 130 und 131 durch das Steuerprogrammmodul SPM kann in vorteilhafter Weise auf den Messergebnissen bzw. Signalen der angeschlossenen Sensoren 140 und 141 und ggf. weiterer, in der Figur 1 nicht gezeigter Sensoren beruhen.

In dem Speicher 120 des ersten Komponententeils 100 ist darüber hinaus ein Sendemodul SM abgespeichert, das bei Ausführung durch die Recheneinrichtung 110 des ersten Komponententeils 100 eine Sendeeinrichtung bildet. Das Sendemodul SM wird die Signale der angeschlossenen Sensoren 140 und 141 in verarbeiteter oder unverarbeiteter Form als Informationen INF an einen zweiten Komponententeil 200 der Weiche 34 senden. Das Übermitteln der Informationen INF erfolgt dabei über eine Datendiode 300, die eine Rückwirkungsfreiheit zwischen den beiden Komponententeilen 100 und 200 gewährleistet bzw. verhindert, dass seitens des zweiten Komponententeils 200 auf den ersten Komponententeil 100 zugegriffen werden kann.

Der zweite Komponententeil 200 ist - im Unterschied zu dem ersten Komponententeil 100 - beispielsweise nicht "sicher", da er den vorgegebenen Sicherheitsstandard, den der erste Komponententeil 100 erreicht oder überschreitet, selbst nicht erreicht.

Der zweite Komponententeil 200 umfasst eine Recheneinrichtung 210 und einen Speicher 220. In dem Speicher 220 sind ein Informationstransfermodul IM, ein Datensatz DS34 und ein Datensatzsendemodul DSSM abgespeichert.

In der Figur 1 ist die Weiche 34 noch nicht an das Diagnosesystem 20 angeschlossen, sodass das Diagnosesystem 20 bzw. dessen Diagnosemodul DM die Weiche 34 im Rahmen ihrer Diagnose nicht berücksichtigen kann.

Zum Einbinden der Weiche 34 in die Diagnose des Diagnosesystems 20 muss bei dem Ausführungsbeispiel gemäß Figur 1 lediglich ein Anschluss der Weiche 34 an das Diagnosesystem 20 erfolgen, da nach einem solchen Anschluss im Rahmen eines Plug-and-Play-Verfahrens eine selbstständige Erweiterung des Diagnosesystems 20 bzw. des Diagnosemoduls DM zwecks Einbindung der Weiche 34 durchgeführt wird; dies wird nachfolgend beispielhaft näher erläutert:
Die Figur 2 zeigt die Anordnung gemäß Figur 1, nachdem die Weiche 34 an das Diagnosesystem 20 angeschlossen worden ist. Nach einem solchen Anschluss und dem Aufbau einer Datenverbindung zum Diagnosesystem 20 wird das Datensatzsendemodul DSSM des zweiten Komponententeils 200 der Weiche 34 selbsttätig oder alternativ auf eine entsprechende Aufforderung des Diagnosesystems 20 hin den Datensatz DS34, der im Speicher 220 abgespeichert ist, zu dem Diagnosesystem 20 übermitteln.

Bei dem Ausführungsbeispiel gemäß Figur 2 ist der Datensatz DS34, der zum Diagnosesystem 20 gelangt, ein vollständiger Datensatz, **d. h.** er beschreibt die Weiche 34 selbst vollständig und ermöglicht selbst bzw. allein die nachfolgende Diagnose durch das Diagnosesystem 20.

Ein im Speicher 22 des Diagnosesystems 20 abgespeichertes Empfangsmodul DSEM wird bei Ausführung durch die Recheneinrichtung 21 den Datensatz DS34 empfangen und nachfolgend dem Diagnosemodul DM zwecks Einbindung übermitteln.

Die Figur 3 zeigt die Anordnung gemäß den Figuren 1 und 2, nachdem der Datensatz DS34 der Weiche 34 über das Datensatzsendemodul DSSM und das Empfangsmodul DSEM übermittelt und von dem Diagnosemodul DM implementiert worden ist.

Nach einer solchen Implementierung des Datensatzes DS34 kann das Diagnosemodul DM die Weiche 34 anhand der Informationen INF der Weiche 34 diagnostizieren.

Die Informationen INF, die vorzugsweise auf den Messergebnissen der Sensoren 140 und 141 basieren, werden von dem Datensendemodul SM des ersten Komponententeils 100 über die Datendiode 300 zu dem zweiten Komponententeil 200 übermittelt und von dem Informationstransfermodul IM des zweiten Komponententeils 200 anschließend an das Diagnosesystem 20 bzw. dessen Diagnosemodul DM weiterleitet.

Die Diagnose der Weiche 34 auf der Basis des Datensatzes DS34 kann in üblicher Weise erfolgen, indem beispielsweise die beim Umstellen der Weiche 34 auftretenden Stromwerte oder Stromverläufe I ausgewertet und/oder Umlaufzeiten T beim Umstellen der Weiche 34 auf das Einhalten vorgegebener Parameter bzw. Grenzwerte hin überwacht werden.

Ist beispielsweise erkennbar, dass der Stromverlauf I beim Umstellen der Weiche 34 zu hoch ist und/oder die Umlaufzeit T zu lang ist, so kann auf eine gewisse Schwergängigkeit der Weiche geschlossen und ein entsprechender Wartungsauftrag zur Wartung der Weiche 34 ausgelöst werden.

Entsprechendes gilt bezüglich einer Diagnose der anderen Eisenbahnkomponenten 31, 32 und 33. Stellt das Diagnosesystem 20 bzw. dessen Diagnosemodul DM beispielsweise fest, dass die Signaleinrichtung 31 keine Informationen INF in Form elektrischer Signale übermittelt, die auf eine korrekte Arbeitsweise hindeuten, so kann ein entsprechender Wartungsauftrag zum Ersetzen von Teilen der Signaleinrichtung 31 ausgelöst werden.

Bei dem Ausführungsbeispiel gemäß den Figuren 1 bis 3 sind die zu überwachenden bzw. in die Diagnose einzubindenden Eisenbahnkomponenten 31 bis 34 unmittelbar an das Diagnosesystem 20 angeschlossen.

Wie in Figur 4 gezeigt, ist es alternativ möglich, eine Verbindung zwischen den Komponenten auch über ein Netzwerk, beispielsweise das Internet, vorzusehen. Eine solche Ausgestaltung zeigt beispielhaft die Figur 4, bei der die Eisenbahnkomponenten 31 bis 34 über ein Kommunikationsnetz 400 an das Diagnosesystem 20 angeschlossen sind.

Im Übrigen gelten die obigen Ausführungen zu den Figuren 1 bis 3, insbesondere im Zusammenhang mit der Arbeitsweise des Diagnosesystems 20 und der Arbeitsweise der daran angeschlossenen Eisenbahnkomponenten 31 bis 34, für die Anordnung gemäß Figur 4 entsprechend.

Die Figur 5 zeigt beispielhaft eine Ausführungsvariante, bei der ein Datensatz DS34', der die Weiche 34 lediglich identifiziert, zu dem Diagnosesystem 20 übermittelt wird.

Zum Bilden des vollständigen Datensatzes DS34, der die Weiche 34 vollständig beschreibt und die nachfolgende Diagnose durch das Diagnosesystem ermöglicht, wird das Diagnosesystem 20 den empfangenen Datensatz DS34' ergänzen, beispielsweise durch Hinzufügen von ergänzenden Komponentendaten EKD aus einer anderen Quelle, beispielsweise einer zentralen Datenbank DB, die direkt mit oder indirekt über das Kommunikationsnetz 400 an das Diagnosesystem 20 angeschlossen ist.

Im Übrigen gelten die obigen Ausführungen zu den Figuren 1 bis 4, insbesondere im Zusammenhang mit der Arbeitsweise des Diagnosesystems 20 und der Arbeitsweise der daran angeschlossenen Eisenbahnkomponenten 31 bis 34, für die Anordnung gemäß Figur 5 entsprechend.

Die Figur 6 zeigt ein weiteres Ausführungsbeispiel für eine Eisenbahnkomponente in Form einer Weiche 34, die an das Diagnosesystem 20 gemäß den Figuren 1 bis 3 angeschlossen wird.

Im Unterschied zu dem Ausführungsbeispiel gemäß den Figuren 1 bis 4 umfasst die Weiche 34 gemäß Figur 6 lediglich einen sicheren Komponententeil 100', der einen vorgegebenen Sicherheitsstandard, wie beispielsweise den Sicherheitsstandard SIL4, erreicht oder überschreitet.

Bei dem Ausführungsbeispiel gemäß der Figur 6 entspricht der Komponententeil 100' dem ersten Komponententeil 100 gemäß den Figuren 1 bis 4 mit dem Unterschied, dass das Datensatzsendemodul DSSM, der Datensatz DS34 und das Informationstransfermodul IM in dem Speicher 120 abgespeichert sind und der Datensatz DS34 von dem Informationstransfermodul IM des Speichers 120 über die Datendiode 300 zu dem Diagnosesystem 20 gelangt. Der Komponententeil 100' übersendet über die Datendiode 300 nach einem Anschluss an das Diagnosesystem 20 den Datensatz DS34 selbst an das Empfangsmodul DSEM und anschließend die Informationen INF selbst an das Diagnosemodul DM des Diagnosesystems 20.

Zur sicheren Trennung der Weiche 34 bzw. des sicheren Komponententeils 100' von dem Diagnosesystem 20 und zur Verhinderung jeglichen Zugriffs von außen auf die Weiche 34 dient auch hier die Datendiode 300.

Im Übrigen gelten die obigen Ausführungen zu den Figuren 1 bis 4, insbesondere im Zusammenhang mit der Arbeitsweise des Diagnosesystems 20 und der Arbeitsweise der daran angeschlossenen Eisenbahnkomponenten 31 bis 34, für die Anordnung gemäß Figur 6 entsprechend.

Bei dem Ausführungsbeispiel gemäß Figur 6 ist die Datendiode 300 unmittelbar an das Diagnosesystem 20 angeschlossen; alternativ kann - wie in Figur 7 gezeigt - auch ein Kommunikationsnetz 400 zwischengeschaltet sein, wie es bereits im Zusammenhang mit der Figur 4 erläutert wurde.

Im Übrigen gelten die obigen Ausführungen zu den Figuren 1 bis 4, insbesondere im Zusammenhang mit der Arbeitsweise des Diagnosesystems 20 und der Arbeitsweise der daran angeschlossenen Eisenbahnkomponenten 31 bis 34, für die Anordnung gemäß Figur 7 entsprechend.

Die Figur 8 zeigt beispielhaft eine Ausführungsvariante der Ausführungsform gemäß Figur 7, bei der ein Datensatz DS34', der die Weiche 34 lediglich identifiziert, zu dem Diagnosesystem 20 übermittelt wird. Diesbezüglich gelten die obigen Ausführungen im Zusammenhang mit der Figur 5 entsprechend.

Zusammengefasst kann die Eisenbahnanlage 10 gemäß den Figuren 1 bis 8 eine, mehrere oder alle der nachfolgenden nochmals stichpunktartig aufgeführten Vorteile bzw. Merkmale aufweisen:
- Das Diagnosesystem kann in der Lage sein, durch eine "just-in-time Aufrüstung" (sobald eine neue Komponente angeschlossen und in Betrieb genommen wird), die erforderlichen Daten aus den Komponenten heraus zu lesen, sodass eine Projektierung des Diagnosesystems nicht mehr notwendig ist.
- Die Komponenten können sich beim Diagnosesystem anmelden und ihm neben der eigenen Kennung auch die Typkonfiguration (das Datenmodell, das ihre Diagnose abbildet), sowie weitere Informationen wie Methoden, die die Diagnose beschreiben sowie Daten für Sprachumschaltung und Symboliken senden.
- Die Projektierungsdaten können direkt in die Eisenbahnkomponenten geladen werden. Sobald eine (neue) Eisenbahnkomponente in einer Eisenbahnanlage in Betrieb genommen wird, meldet sich die Eisenbahnkomponente beim Diagnosesystem an und der Datensatz, der das Datenmodell der Diagnosedaten sowie die Methoden umfasst, die die Diagnose dieses Komponententyps beschreiben, wird in das Diagnosesystem übertragen.
- Die Instanzen (konkrete individuelle Eisenbahnkomponenten) müssen nicht mehr projektiert werden, sondern werden im Diagnosesystem "on-the-fly" gebildet.
- Es lässt sich eine Vereinfachung der Projektierung erreichen, da Kosten gespart werden, weil keine Instanzen mehr projektiert werden müssen. Diese werden automatisch im Diagnosesystem erzeugt, sobald sich die Eisenbahnkomponenten anmelden (und wieder entfernt, wenn die Eisenbahnkomponenten entfallen).
- Eisenbahnkomponenten sind diagnostizierbar, sobald sie an eine Eisenbahnanlage angeschlossen werden.
- Bei Änderungen der Projektierungsdaten sind keine Änderungs-Auswirkungsanalysen oder Regressions-Tests erforderlich, da keine Projektierungsdaten geändert werden müssen.
- Bei den zu diagnostizierenden Eisenbahnkomponenten kann es sich sowohl um nicht sichere im signaltechnischen Sinn als auch um solche mit Sicherheitsrelevanz, die bis SIL 4 ausgelegt sein können, handeln.
- Die Eisenbahnkomponenten können aus mindestens einem nicht sicheren Teil, der rückwirkungsfrei zum sicheren Teil betrieben werden kann (z. **B.** FM-Plattform), bestehen.
- In den Eisenbahnkomponenten können im nicht sicheren Teil der Eisenbahnkomponente folgende Daten hinterlegt sein: das Diagnose-Datenmodell; kundenspezifische Daten, wie **z. B.** Sprachen und Symbole; Methoden, die für eine Fehleranalyse dieses Typs Eisenbahnkomponente anwendbar sind; Methoden, die in Verbindung mit anderen Komponententypen für eine Fehleranalyse anwendbar sind.
- Es besteht die Möglichkeit, wahlweise das Diagnosesystem als Cloudanwendung auszugestalten.
- Die Zustandsdaten können wie gehabt übermittelt werden.
- Das Diagnosesystem oder die als Diagnosesystem ausgeführte Cloudanwendung verfügen vorzugsweise über die Möglichkeit, die Modelle und Methoden aufzunehmen, abzuspeichern und so zu verarbeiten, wie im Falle einer Eingabe über ein herkömmliches Projektierungssystem.
- Das Diagnosesystem bildet die Instanzendaten vorzugsweise automatisch ab.
- Die Aufrüstung geschieht vorzugsweise im laufenden Betrieb. Auch bei einem Software-Update der Komponenten werden die Daten im Diagnosesystem vorzugsweise automatisch aktualisiert, sodass die Datenkonsistenz jederzeit gewährleistet ist.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen, wie durch die folgenden Patentansprüche definiert.

### Bezugszeichenliste

- 10: Eisenbahnanlage
- 20: Diagnosesystem
- 21: Recheneinrichtung
- 22: Speicher
- 31: Signaleinrichtung
- 32: Achszähler
- 33: Stellwerk
- 34: Weiche
- 100: Komponententeil
- 100': Komponententeil
- 110: Recheneinrichtung
- 120: Speicher
- 130: Aktor
- 131: weiterer Aktor
- 140: Sensor
- 141: Sensor
- 200: Komponententeil
- 210: Recheneinrichtung
- 220: Speicher
- 300: Datendiode
- 400: Kommunikationsnetz

- DB: Datenbank
- DM: Diagnosemodul
- DS31: Datensatz
- DS32: Datensatz
- DS33: Datensatz
- DS34: Datensatz
- DS34': Datensatz
- DSEM: Empfangsmodul
- DSSM: Datensatzsendemodul
- EKD: ergänzende Komponentendaten
- I: Stromwert / Stromverlauf
- IM: Informationstransfermodul
- INF: Informationen
- SB: Steuerbefehl
- SM: Sendemodul
- SPM: Steuerprogrammmodul
- T: Umlaufzeitwert

## Patentansprüche

1. Eisenbahnanlage (10) mit einem Diagnosesystem (20) zur Überwachung von Eisenbahnkomponenten (31-34) der Eisenbahnanlage (10) und zumindest einer an das Diagnosesystem (20) angeschlossenen Eisenbahnkomponente (31-34),
bei welcher
- die Eisenbahnkomponente (31-34) derart ausgestaltet ist, dass sie nach dem Anschluss an das Diagnosesystem (20) im Rahmen eines Plug-and-Play-Verfahrens selbsttätig einen sich selbst beschreibenden Datensatz (DS34, DS34') übermittelt und/oder dem Diagnosesystem (20) ein Abfragen eines solchen Datensatzes (DS34, DS34') erlaubt und
- das Diagnosesystem (20) derart ausgestaltet ist, dass es den Datensatz (DS34, DS34') von der Eisenbahnkomponente (31-34) empfängt und auf der Basis des Datensatzes (DS34, DS34') die Eisenbahnkomponente (31-34) in den weiteren Diagnosebetrieb einbindet,
**dadurch gekennzeichnet,**
- **dass** der Datensatz, der nach dem Anschluss an das Diagnosesystem (20) im Rahmen des Plug-and-Play-Verfahrens zum Diagnosesystem (20) gelangt, ein vollständiger Datensatz (DS34) ist, der die Eisenbahnkomponente beschreibt und selbst allein die nachfolgende Diagnose durch das Diagnosesystem (20) ermöglicht, oder
- **dass** der Datensatz (DS34'), der nach dem Anschluss an das Diagnosesystem (20) im Rahmen des Plug-and-Play-Verfahrens zum Diagnosesystem (20) gelangt, die Eisenbahnkomponenten identifiziert, sodass das Diagnosesystem (20) durch Hinzufügen von ergänzenden Komponentendaten (EKD) aus einer anderen Quelle (DB) den von der Eisenbahnkomponente empfangenen Datensatz (DS34') zu einem vollständigen Datensatz (DS34) ergänzen kann, der die Eisenbahnkomponente beschreibt und selbst allein die nachfolgende Diagnose durch das Diagnosesystem (20) ermöglicht,
- wobei der vollständige Datensatz (DS34) zumindest eine eindeutige Identifizierung der jeweiligen Eisenbahnkomponente (31-34), eine Datenstruktur von Diagnosedaten der Eisenbahnkomponente sowie Regeln, die zu einer Diagnoseaussage führen können, umfasst.

2. Eisenbahnanlage (10) nach Anspruch 1,
**dadurch gekennzeichnet, dass**
das Diagnosesystem (20) derart ausgestaltet ist, dass es während des laufenden, andere Eisenbahnkomponenten (31-33) betreffenden Diagnosebetriebs den Datensatz (DS34, DS34') von der Eisenbahnkomponente (34) empfängt und die Eisenbahnkomponente (34) in den weiteren Diagnosebetrieb einbindet.

3. Eisenbahnanlage (10) nach einem der voranstehenden Ansprüche,
**dadurch gekennzeichnet, dass**
- die Eisenbahnkomponente (34) einen ersten Komponententeil (100, 100'), der einen vorgegebenen Sicherheitsstandard erreicht oder überschreitet, und einen zweiten Komponententeil (200), der den genannten Sicherheitsstandard nicht erreicht, aufweist, und
- der Datensatz (DS34, DS34') in dem zweiten Komponententeil (200) abgespeichert ist.

4. Eisenbahnanlage (10) nach Anspruch 3,
**dadurch gekennzeichnet, dass**
der zweite Komponententeil (200) den Datensatz (DS34, DS34') nach einem Anschluss an das Diagnosesystem (20) selbsttätig an das Diagnosesystem (20) übermittelt.

5. Eisenbahnanlage (10) nach einem der Ansprüche 3 oder 4,
**dadurch gekennzeichnet, dass**
der zweite Komponententeil (200) nach einem Anschluss an das Diagnosesystem (20) dem Diagnosesystem (20) das Abfragen des Datensatzes (DS34, DS34') ermöglicht.

6. Eisenbahnanlage (10) nach einem der Ansprüche 3 bis 5,
**dadurch gekennzeichnet, dass**
- der erste und der zweite Komponententeil (100, 200) über eine Datendiode (300) verbunden sind, die einen Datenfluss ausschließlich von dem ersten Komponententeil (100) in den zweiten Komponententeil (200) zulässt, und
- Informationen (INF) des ersten Komponententeils (100), die zwecks Diagnose zum Diagnosesystem (20) zu übermitteln sind, über die Datendiode (300) zum zweiten Komponententeil (200) und von diesem zum Diagnosesystem (20) übertragen werden.

7. Eisenbahnanlage (10) nach einem der voranstehenden Ansprüche,
**dadurch gekennzeichnet, dass**
- die Eisenbahnkomponente (34) an das Diagnosesystem (20) über eine Datendiode (300) angeschlossen ist, die einen Datenfluss ausschließlich von der Eisenbahnkomponente (34) zu dem Diagnosesystem (20) zulässt, und
- die Eisenbahnkomponente (34) nach dem Anschluss an das Diagnosesystem (20) im Rahmen des Plug-and-Play-Verfahrens selbsttätig den Datensatz (DS34, DS34') und nachfolgend Informationen (INF), die zwecks Diagnose zum Diagnosesystem (20) zu übermitteln sind, über die Datendiode (300) zu dem Diagnosesystem (20) übermittelt.

8. Eisenbahnanlage (10) nach einem der voranstehenden Ansprüche,
**dadurch gekennzeichnet, dass**
- die oder zumindest eine der Eisenbahnkomponenten eine Weiche (34) ist, die als Informationen (INF), die zwecks Diagnose zum Diagnosesystem (20) zu übermitteln sind, Stromwerte (I) und/oder Weichenumlaufzeiten (T) zu dem Diagnosesystem (20) übermittelt,
- die oder zumindest eine der Eisenbahnkomponenten eine Signaleinrichtung (31) ist, die als Informationen (INF), die zwecks Diagnose zum Diagnosesystem (20) zu übermitteln sind, Stromwerte zum dem Diagnosesystem (20) übermittelt,
- die oder zumindest eine der Eisenbahnkomponenten ein Stellwerk (33) ist, das als Informationen (INF), die zwecks Diagnose zum Diagnosesystem (20) zu übermitteln sind, Stellwerksdaten zu dem Diagnosesystem (20) übermittelt,
- die oder zumindest eine der Eisenbahnkomponenten eine Streckenzentrale ist, die als Informationen (INF), die zwecks Diagnose zum Diagnosesystem (20) zu übermitteln sind, Streckenzentralendaten zu dem Diagnosesystem (20) übermittelt, und/oder
- die oder zumindest eine der Eisenbahnkomponenten ein Achszähler (32) ist, der als Informationen (INF), die zwecks Diagnose zum Diagnosesystem (20) zu übermitteln sind, Achszählerdaten zu dem Diagnosesystem (20) übermittelt.

9. Eisenbahnanlage (10) nach einem der voranstehenden Ansprüche,
**dadurch gekennzeichnet, dass**
die Eisenbahnkomponente (31-34) eine Recheneinrichtung (110, 210) aufweist, die softwaremäßig oder hardwaremäßig derart programmiert ist, dass sie nach dem Anschluss an das Diagnosesystem (20) der Eisenbahnanlage (10) im Rahmen des Plug-and-Play-Verfahrens selbsttätig den Datensatz (DS34, DS34') übermittelt und/oder dem Diagnosesystem (20) das Abfragen des Datensatzes (DS34, DS34') erlaubt.

10. Eisenbahnanlage (10) nach einem der voranstehenden Ansprüche,
**dadurch gekennzeichnet, dass**
das Diagnosesystem (20) eine Recheneinrichtung (21) aufweist, die softwaremäßig oder hardwaremäßig derart programmiert ist, dass sie den Datensatz (DS34, DS34') von der neu an das Diagnosesystem (20) angeschlossenen Eisenbahnkomponente (31-34) empfängt und auf der Basis des Datensatzes (DS34, DS34') die Eisenbahnkomponente (31-34) in den weiteren Diagnosebetrieb einbindet.

11. Verfahren zum Betreiben einer Eisenbahnanlage (10), die ein Diagnosesystem (20) zur Überwachung von Eisenbahnkomponenten (31-34) der Eisenbahnanlage (10) aufweist,
bei welchem
- nach einem Anschluss einer Eisenbahnkomponente (31-34) an das Diagnosesystem (20) die Eisenbahnkomponente (31-34) im Rahmen eines Plug-and-Play-Verfahrens selbsttätig einen sich selbst beschreibenden Datensatz (DS34, DS34') übermittelt und/oder dem Diagnosesystem (20) ein Abfragen eines solchen Datensatzes (DS34, DS34') erlaubt und
- das Diagnosesystem (20) den Datensatz (DS34, DS34') von der Eisenbahnkomponente (31-34) empfängt und auf der Basis des Datensatzes (DS34, DS34') die Eisenbahnkomponente (31-34) in den weiteren Diagnosebetrieb einbindet,
**dadurch gekennzeichnet,**
- **dass** der Datensatz, der nach dem Anschluss an das Diagnosesystem (20) im Rahmen des Plug-and-Play-Verfahrens zum Diagnosesystem (20) gelangt, ein vollständiger Datensatz (DS34) ist, der die Eisenbahnkomponente beschreibt und selbst allein die nachfolgende Diagnose durch das Diagnosesystem (20) ermöglicht, oder
- **dass** der Datensatz (DS34'), der nach dem Anschluss an das Diagnosesystem (20) im Rahmen des Plug-and-Play-Verfahrens zum Diagnosesystem (20) gelangt, die Eisenbahnkomponenten identifiziert, sodass das Diagnosesystem (20) durch Hinzufügen von ergänzenden Komponentendaten (EKD) aus einer anderen Quelle (DB) den von der Eisenbahnkomponente empfangenen Datensatz (DS34') zu einem vollständigen Datensatz (DS34) ergänzen kann, der die Eisenbahnkomponente beschreibt und selbst allein die nachfolgende Diagnose durch das Diagnosesystem (20) ermöglicht,
- wobei der vollständige Datensatz (DS34) zumindest eine eindeutige Identifizierung der jeweiligen Eisenbahnkomponente (31-34), eine Datenstruktur von Diagnosedaten der Eisenbahnkomponente sowie Regeln, die zu einer Diagnoseaussage führen können, umfasst.

## Claims

1. Railway system (10) having a diagnostic system (20) for monitoring railway components (31-34) of the railway system (10) and at least one railway component (31-34) which is connected to the diagnostic system (20),
in which
- the railway component (31-34) is designed to autonomously transmit a self-describing data set (DS34, DS34') and/or allow the diagnostic system (20) to request such a data set (DS34, DS34') as part of a plug-and-play method following connection to the diagnostic system (20), and
- the diagnostic system (20) is designed to receive the data set (DS34, DS34') from the railway component (31-34) and to integrate the railway component (31-34) into the further diagnostic operation on the basis of the data set (DS34, DS34')
**characterised in that**
- the data set which arrives at the diagnostic system (20) as part of the plug-and-play method following connection to the diagnostic system (20) is a complete data set (DS34) which describes the railway component and itself alone enables the subsequent diagnosis by the diagnostic system (20), or
- the data set (DS34') which arrives at the diagnostic system (20) as part of the plug-and-play method following connection to the diagnostic system (20) identifies the railway components, such that the diagnostic system (20) can expand the data set (DS34') received from the railway component by adding supplementary component data (EKD) from another source (DB), thus forming a complete data set (DS34) which describes the railway component and itself alone enables the subsequent diagnosis by the diagnostic system (20),
- wherein the complete data set (DS34) at least comprises an unambiguous identification of the respective railway component (31-34), a data structure of the diagnostic data of the railway component and rules which could lead to a diagnostic result.

2. Railway system (10) according to claim 1,
**characterised in that**
the diagnostic system (20) is designed in such a way that it receives the data set (DS34, DS34') from the railway component (34), and integrates the railway component (34) into the further diagnostic operation, while live diagnostic operation is taking place in relation to other railway components (31-33).

3. Railway system (10) according to one of the preceding claims,
**characterised in that**
- the railway component (34) has a first component part (100, 100') which meets or exceeds a predetermined safety standard, and a second component part (200) which does not meet the cited safety standard, and
- the data set (DS34, DS34') is stored in the second component part (200).

4. Railway system (10) according to claim 3,
**characterised in that**
the second component part (200) autonomously transmits the data set (DS34, DS34') to the diagnostic system (20) following connection to the diagnostic system (20).

5. Railway system (10) according to one of claims 3 or 4,
c**haracterisedin that**
the second component part (200) enables the diagnostic system (20) to request the data set (DS34, DS34') following connection to the diagnostic system (20).

6. Railway system (10) according to one of claims 3 to 5,
**characterised in that**
- the first and the second component part (100, 200) are connected via a data diode (300) which allows a data flow exclusively from the first component part (100) into the second component part (200), and
- information (INF) relating to the first component part (100), which must be transmitted to the diagnostic system (20) for the purpose of diagnosis, is transferred via the data diode (300) to the second component part (200) and from there to the diagnostic system (20).

7. Railway system (10) according to one of the preceding claims,
**characterisedin that**
- the railway component (34) is connected to the diagnostic system (20) via a data diode (300) which allows a data flow exclusively from the railway component (34) to the diagnostic system (20), and
- the railway component (34), following connection to the diagnostic system (20), autonomously transmits the data set (DS34, DS34') and subsequently information (INF) which must be transmitted to the diagnostic system (20) for the purpose of diagnosis, via the data diode (300) to the diagnostic system (20) as part of the plug-and-play method.

8. Railway system (10) according to one of the preceding claims,
**characterised in that**
- the railway component or at least one of the railway components is a set of points (34) which, as information (INF) that must be transmitted to the diagnostic system (20) for the purpose of diagnosis, transmits current values (I) and/or point throwing times (T) to the diagnostic system (20),
- the railway component or at least one of the railway components is a signal device (31) which, as information (INF) that must be transmitted to the diagnostic system (20) for the purpose of diagnosis, transmits current values to the diagnostic system (20),
- the railway component or at least one of the railway components is an interlocking tower (33) which, as information (INF) that must be transmitted to the diagnostic system (20) for the purpose of diagnosis, transmits interlocking tower data to the diagnostic system (20),
- the railway component or at least one of the railway components is a lines control centre which, as information (INF) that must be transmitted to the diagnostic system (20) for the purpose of diagnosis, transmits lines control centre data to the diagnostic system (20), and/or
- the railway component or at least one of the railway components is an axle counter (32) which, as information (INF) that must be transmitted to the diagnostic system (20) for the purpose of diagnosis, transmits axle counter data to the diagnostic system (20).

9. Railway system (10) according to one of the preceding claims,
**characterised in that**
the railway component (31-34) has a computing device (110, 210) which is programmed in software or in hardware to autonomously transmit the data set (DS34, DS34') and/or allow the diagnostic system (20) to request such a data set (DS34, DS34') as part of a plug-and-play method following connection to a diagnostic system (20) of the railway system (10).

10. Railway system (10) according to one of the preceding claims,
**characterised in that**
the diagnostic system (20) has a computing device (21) which is programmed in software or in hardware to receive a data set (DS34, DS34') from a railway component (31-34) which is newly connected to the diagnostic system (20) and to integrate the railway component (31-34) into the further diagnostic operation on the basis of the data set (DS34, DS34').

11. Method for operating a railway system (10) which has a diagnostic system (20) for monitoring railway components (31-34) of the railway system (10),
in which
- following connection of a railway component (31-34) to the diagnostic system (20), the railway component (31-34) autonomously transmits a self-describing data set (DS34, DS34') and/or allows the diagnostic system (20) to request such a data set (DS34, DS34') as part of a plug-and-play method, and
- the diagnostic system (20) receives the data set (DS34, DS34') from the railway component (31-34) and integrates the railway component (31-34) into the further diagnostic operation on the basis of the data set (DS34, DS34'),
**characterised in that**
- the data set which arrives at the diagnostic system (20) as part of the plug-and-play method following connection to the diagnostic system (20) is a complete data set (DS34) which describes the railway component and itself alone enables the subsequent diagnosis by the diagnostic system (20), or
- the data set (DS34') which arrives at the diagnostic system (20) as part of the plug-and-play method following connection to the diagnostic system (20) identifies the railway components, such that the diagnostic system (20) can expand the data set (DS34') received from the railway component by adding supplementary component data (EKD) from another source (DB), thus forming a complete data set (DS34) which describes the railway component and itself alone enables the subsequent diagnosis by the diagnostic system (20),
- wherein the complete data set (DS34) at least comprises an unambiguous identification of the respective railway component (31-34), a data structure of the diagnostic data of the railway component and rules which could lead to a diagnostic result.

## Revendications

1. Installation (10) de chemin de fer comprenant un système (20) de diagnostic pour la surveillance de composants (31-34) de chemin de fer de l'installation (10) de chemin de fer et au moins un composant (31-34) de chemin de fer raccordé au système (20) de diagnostic,
dans laquelle
- le composant (31-34) de chemin de fer est conformé, de manière à transmettre, après le raccordement au système (20) de diagnostic, dans le cadre d'un procédé plug-and-play automatiquement un ensemble (DS34, DS34') de données se décrivant de soi-même et/ou à permettre au système (20) de diagnostic de demander un tel ensemble (DS34, DS34') de données et
- le système (20) de diagnostic est conformé, de manière à recevoir l'ensemble (DS34, DS34') de données du composant (31-34) de chemin de fer et, sur la base de l'ensemble (DS34, DS34') de données, à incorporer le composant (31-34) de chemin de fer dans le fonctionnement de diagnostic, qui se continue,
**caractérisée**
- **en ce que** l'ensemble de données, qui, après le raccordement au système (20) de diagnostic, parvient dans le cadre du procédé plug-and-play au système (20) de diagnostic est un ensemble (DS34) de données complet, qui décrit le composant de chemin de fer et permet à soi seul le diagnostic venant ensuite par le système (20) de diagnostic, ou
- **en ce que** l'ensemble (DS34') de données, qui, après le raccordement au système (20) de diagnostic, arrive dans le cadre du procédé plug-and-play au système (20) de diagnostic, identifie les composants de chemin de fer, de sorte que le système (20) de diagnostic peut, par l'addition de données (EKD) de composants de complément provenant d'une autre source (DB), compléter l'ensemble (DS34') de données reçu par le composant de chemin de fer en un ensemble (DS34) de données complet, qui décrit le composant de chemin de fer et permet à soi seul le diagnostic venant ensuite par le système (20) de diagnostic,
- dans laquelle l'ensemble (DS34) de données complet comprend au moins une identification univoque des composants (31-34) de chemin de fer respectifs, une structure de données de diagnostic du composant de chemin de fer ainsi que des règles, qui peuvent mener à un constat de diagnostic.

2. Installation (10) de chemin de fer suivant la revendication 1,
**caractérisée en ce que**
- le système (20) de diagnostic est conformé, de manière à recevoir, pendant le fonctionnement de diagnostic en cours concernant d'autres composants (31-33) de chemin de fer, l'ensemble (DS34, DS34') de données du composant (34) de chemin de fer et à incorporer le composant (34) de chemin de fer dans le fonctionnement de diagnostic, qui se continue.

3. Installation (10) de chemin de fer suivant l'une des revendications précédentes,
**caractérisée en ce que**
- le composant (34) de chemin de fer a une première partie (100, 100') de composant, qui atteint ou dépasse une norme de sécurité donnée à l'avance, et une deuxième partie (200) de composant, qui n'atteint pas ladite norme de sécurité, et
- l'ensemble (DS34, DS34') de données est mis en mémoire dans la deuxième partie (200) du composant.

4. Installation (10) de chemin de fer suivant la revendication 3,
**caractérisée en ce que**
la deuxième partie (200) du composant transmet l'ensemble (DS34, DS34') de données, après un raccordement au système (20) de diagnostic, automatiquement au système (20) de diagnostic.

5. Installation (10) de chemin de fer suivant l'une des revendications 3 ou 4,
**caractérisée en ce que**
la deuxième partie (200) du composant permet, après un raccordement au système (20) de diagnostic, au système (20) de diagnostic de demander l'ensemble (DS34, DS34') de données.

6. Installation (10) de chemin de fer suivant l'une des revendications 3 à 5,
**caractérisée en ce que**
- la première et la deuxième parties (100, 200) du composant sont reliées par une diode (300) de données, qui autorise un flux de données exclusivement de la première partie (100) du composant à la deuxième partie (200) du composant, et
- des informations (INF) de la première partie (100) du composant, qui sont transmises en vue d'un diagnostic au système (20) de diagnostic, sont transmises par la diode (300) de données à la deuxième partie (200) du composant et de celui-ci au système (20) de diagnostic.

7. Installation (10) de chemin de fer suivant l'une des revendications précédentes,
**caractérisée en ce que**
- le composant (34) de chemin de fer est raccordé au système (20) de diagnostic par une diode (300) de données, qui autorise un flux de données exclusivement du composant (34) de chemin de fer au système (20) de diagnostic, et
- le composant (34) de chemin de fer, après le raccordement au système (20) de diagnostic, transmet par la diode (300) de données au système (20) de diagnostic dans le cadre du procédé plug-and-play automatiquement l'ensemble (DS34, DS34') de données et ensuite des informations (INF), qui doivent être transmises au système (20) de diagnostic en vue du diagnostic.

8. Installation (10) de chemin de fer suivant l'une des revendications précédentes,
**caractérisée en ce que**
- le ou au moins l'un des composants de chemin de fer est une aiguille (34), qui transmet au système (20) de diagnostic, comme informations (INF), qui doivent être transmises au système (20) de diagnostic en vue d'un diagnostic, des valeurs (I) de courant et/ou des temps (T) d'aiguillage,
- le ou au moins l'un des composants de chemin de fer est un dispositif (31) de signal, qui transmet au système (20) de diagnostic, comme informations (INF), qui doivent être transmises au système (20) de diagnostic en vue du diagnostic, des valeurs de courant,
- le ou au moins l'un des composants de chemin de fer est un poste (33) d'aiguillage, qui transmet au système (20) de diagnostic, comme informations (INF), qui doivent être transmises au système (20) de diagnostic en vue du diagnostic, des données de poste d'aiguillage,
- le ou au moins l'un des composants de chemin de fer est un centre de contrôle de voie, qui transmet au système (20) de diagnostic, comme informations (INF), qui doivent être transmises au système (20) de diagnostic eu vue du diagnostic, des données de centre de contrôle de voie, et/ou
- le ou au moins l'un des composants de chemin de fer est un compteur (32) d'essieux, qui transmet au système (20) de diagnostic, comme informations (INF), qui doivent être transmises au système (20) de diagnostic en vue du diagnostic des données de compteur d'essieux.

9. Installation (10) de chemin de fer suivant l'une des revendications précédentes,
**caractérisée en ce que**
le composant (31-34) de chemin de fer a un dispositif (110, 210) informatique, qui est programmé en logiciel ou en matériel, de manière à transmettre, après le raccordement au système (20) de diagnostic de l'installation (10) de chemin de fer dans le cadre du procédé plug-and-play, automatiquement l'ensemble (DS34, DS34') de données et/ou à permettre au système (20) de diagnostic de demander l'ensemble (DS34, DS34') de données.

10. Installation (10) de chemin de fer suivant l'une des revendications précédentes,
**caractérisée en ce que**
le système (20) de diagnostic a un dispositif (21) informatique, qui est programmé en logiciel ou en matériel, de façon à recevoir l'ensemble (DS34, DS34') de données du composant (31-34) de chemin de fer nouvellement raccordé au système (20) de diagnostic et à incorporer, sur la base de l'ensemble (DS34, DS34') de données, le composant (31-34) de chemin de fer dans le fonctionnement du diagnostic, qui se continue.

11. Procédé pour faire fonctionner une installation (10) de chemin de fer, qui a un système (20) de diagnostic pour la surveillance de composants (31-34) de chemin de fer de l'installation (10) de chemin de fer,
dans lequel
- après un raccordement d'un composant (31-34) de chemin de fer au système (20) de diagnostic, le composant (31-34) de chemin de fer transmet dans le cadre d'un procédé plug-and-play automatiquement un ensemble (DS34, DS34') de données décrivant de soi-même et/ou à permettre au système (20) de diagnostic de demander un tel ensemble (DS34, DS34') de données et
- le système (20) de diagnostic reçoit l'ensemble (DS34, DS34') de données du composant (31-34) de chemin de fer et incorpore, sur la base de l'ensemble (DS34, DS34') de données, le composant (31-34) de chemin de fer dans le fonctionnement de diagnostic, qui se continue,
**caractérisé**
- **en ce que** l'ensemble de données, qui, après le raccordement au système (20) de diagnostic, parvient, dans le cadre du procédé plug-and-play, au système (20) de diagnostic est un ensemble (DS34) de données complet, qui décrit le composant de chemin de fer et permet à soi seul le diagnostic venant ensuite par le système (20) de diagnostic, ou
- **en ce que** l'ensemble (DS34') de données, qui, après le raccordement au système (20) de diagnostic, arrive, dans le cadre du procédé plug-and-play, au système (20) de diagnostic, identifie les composants de chemin de fer, de sorte que le système (20) de diagnostic peut, par l'addition de données (EKD) de composants de complément provenant d'une autre source (DB), compléter l'ensemble (DS34') de données reçu par le composant de chemin de fer en un ensemble (DS34) de données complet, qui décrit le composant de chemin de fer et permet à soi seul le diagnostic venant ensuite par le système (20) de diagnostic,
- dans lequel l'ensemble (DS34) de données complet comprend au moins une identification univoque des composants (31-34) de chemin de fer respectifs, une structure de données de diagnostic du composant de chemin de fer ainsi que des règles, qui peuvent mener à un constat de diagnostic.
